# EUROPÄISCHE PATENTSCHRIFT

(11) **EP 1 215 099 B1**
(45) Veröffentlichungstag und Bekanntmachung des Hinweises auf die Patenterteilung: **22.02.2006**
(21) Anmeldenummer: 01128704.2
(22) Anmeldetag: 01.12.2001
(51) Int. Cl.: B61D 17/08, B61D 17/18, B61D 17/04, B62D 31/02

(54) **Seitenwand für Fahrzeuge, insbesondere für Schienenfahrzeuge**
Sidewall for vehicles, especially for railway vehicles
Paroi latérale pour véhicules, notamment pour véhicules ferroviaires

(30) Priorität: 16.12.2000 DE 10062990
(43) Veröffentlichungstag der Anmeldung: 19.06.2002
(73) Patentinhaber: Bombardier Transportation (Bahntechnologie) Holding Germany GmbH, 12526 Berlin (DE)
(72) Erfinder: Begander, Peter, Dipl.-Ing., 99867 Gotha (DE); Jahnke, Sigrid, Dipl.-Ing., 06217 Merseburg (DE)
(74) Vertreter: Broydé, Marc

(56) Entgegenhaltungen:
- DE-A- 3 421 429
- GB-A- 2 222 129
- US-A- 2 925 050
- US-A- 4 319 528

## Beschreibung

Die Erfindung betrifft eine Seitenwand für Fahrzeuge, insbesondere für Schienenfahrzeuge, die im Wesentlichen aus horizontal angeordneten, örtlich C-förmige Aufnahmeschienen aufweisenden Strangpressprofilen gebildet ist, und die Fenster- und/oder Türöffnungen sowie eine Außen- und Innenverkleidung mit erforderlicher Isolierung aufweist.

### [Stand der Technik]

Es sind bereits Wagenkastenaufbauten für Schienenfahrzeuge bekannt, siehe beispielsweise EP 790 168 A1, DE 298 16 609 U1, bei denen neben den Dächern, Untergestellen und Stirnwänden auch die Seitenwände weitestgehend aus Strangpressprofilen bestehen.

Nach der gattungsgemäßen Lösung DE 195 33 532 A1 ist eine Einrichtung zur Befestigung von Isolierungen am aus Strangpressprofilen gebildeten Wagenkasten bekannt, die ein an den Strangpressprofilen befestigtes Tragsystem aufweist. Dieses nimmt die Isolierung auf, und es ist mit Elementen der Innenausstattung in Wirkverbindung bringbar. Dabei wirkt sich nachteilig aus, dass durch die im Tragsystem verwendeten Längs-, Quer- und Abschlussprofile auf material- und/oder fertigungsbedingte Toleranzen, insbesondere beim Anbringen der Innenverkleidung und/oder von Ausstattungs- bzw. Ausrüstungsgegenständen, nicht oder nur sehr aufwendig reagiert werden kann.

Dieses Problem wird durch die Verbindung zwischen Verkleidungselementen und einem Kastengerippe eines Fahrzeuges nach DE 33 44 995 C2 gelöst, indem der Befestigungsschenkel eines Winkelprofils mit Langlöchern zur Verschraubung mit Rippenteilen des Kastengerippes versehen ist, während der andere Schenkel des Winkelprofils zum Befestigen von Verkleidungselementen dient. Dabei können zwar Toleranzen, die aus der Konstruktion des Kastengerippes bedingt sind, einfach ausgeglichen werden, die richtige Einstellung jeder einzelnen Verbindung und die Sicherung derselben verursachen jedoch in der Fertigung nicht zu unterschätzende Kosten.

Allen vorbeschriebenen Lösungen haftet gemeinsam der entscheidende Nachteil an, dass insbesondere für die technisch komplizierte Fensterbereichsausbildung von Schienenfahrzeugseitenwänden kein befriedigender Vorschlag angeboten wird.

### [Aufgabe der Erfindung]

Der Erfindung liegt die Aufgabe zugrunde, eine Seitenwand für Fahrzeuge, insbesondere für Schienenfahrzeuge, zu konzipieren, die insbesondere im Fensterbereich einfach ausgebildet ist und die einerseits das Ausgleichen material- und/oder fertigungsbedingter Toleranzen, vorzugsweise beim Anbringen von Verkleidungselementen, unkompliziert ermöglichen und die andererseits bei einer Veränderung der Isolationsmaterialstärke der Seitenwand, bei grundsätzlich gleichen Fahrzeugkonfigurationen, nur einen geringen konstruktiven und fertigungstechnischen Änderungsaufwand verursachen soll.

Diese Aufgabe wird erfindungsgemäß dadurch gelöst, indem die Bereiche der Fensterblindfelder mit der oberen und mittleren Aufnahmeschiene lösbar verbundene sowie mit Ausnehmungen ausgebildete Rahmenteile aufweisen, an denen die mit Klemmfederelementen ausgebildeten Fensterrahmen rastend festgelegt sind, wobei zumindest die Nutensteine der mittleren Aufnahmeschiene mit Form- und Ausgleichselementen in Wirkverbindung stehen, die sowohl zur Aufnahme und Arretierung von Randpartien der Rahmenteile und/oder der Fensterrahmen und/oder der Verkleidungselemente als auch zusätzlich zur Befestigung von aufgesetzten Ausstattungs- und/oder Ausrüstungsgegenständen geeignet ausgebildet sind.

Die Merkmale der Unteransprüche geben vorteilhafte Weiterbildungen dieses Gegenstandes an.

Die Vorteile der Erfindung bestehen insbesondere darin, dass trotz einfacher Ausbildung der Seitenwand, insbesondere im Fensterbereich, problemlos auftretende material- und/oder fertigungsbedingte Innenausbautoleranzen ausgeglichen werden können. Außerdem wird durch die implizite Möglichkeit des Austausches von lösbar befestigten sowie die Erfindung prägenden Elementen ein Anpassen der Seitenwand an veränderte Isolationsmaterialstärken, beispielsweise bei avisierten unterschiedlichen Einsatzgebieten grundsätzlich gleicher Fahrzeugkonfigurationen, mit einem Minimum an Anderungsaufwand möglich.

### [Beispiele]

Ein Ausführungsbeispiel der Erfindung ist in den anliegenden Zeichnungen schematisch dargestellt und wird nachfolgend ausführlich erläutert.

Es zeigen:
- Fig. 1:: Seitenwand im Fensterbereich, Sicht auf die Innenverkleidung
- Fig. 2:: Schnitt A-A nach Fig. 1
- Fig. 3:: Schnitt B-B nach Fig. 1

Wie aus Fig. 1 ersichtlich, weist die Seitenwand 1 eines Schienenfahrzeuges eine obere, mittlere und untere C-förmige Aufnahmeschiene 3; 4; 5 auf, die sich in Fahrzeuglängsrichtung erstrecken und Bestandteil der horizontal angeordneten sowie den Rohbau bildenden Strangpressprofile sind und die Nutensteine 11 aufnehmen.

Zumindest den Nutensteinen 11 der mittleren Aufnahmeschiene 4, die unterhalb des Fensterbandes verläuft, sind Form- und Ausgleichselemente 12 zugeordnet, die parallel oder nahezu parallel zur Außenverkleidung sich erstreckende nutenförmige Ausnehmungen 16 aufweisen, was am deutlichsten in Fig. 3 zu erkennen ist. Zwischen der oberen und mittleren Aufnahmeschiene 3; 4 ist im jeweiligen Fensterblindfeld 2 mindestens ein in seiner Form T-förmig ausgebildetes Rahmenteil 6 angeordnet und mit diesen Aufnahmeschienen 3; 4 lösbar verbunden. Die Schenkel jedes Rahmenteils 6 erstrecken sich unterhalb benachbarter Fensterausschnitte bis jeweils etwa zu deren Mitten, und deren Randpartien sind in der zugeordneten nutenförmigen Ausnehmung 16 der Form- und Ausgleichselemente 12 klemmend arretiert, nachdem das Rahmenteil 6 entsprechend positioniert wurde. Der Steg des Rahmenteils 6 ist über Distanzelemente 8, sich am Rohbau abstützend, festgelegt sowie mittels Schrauben mit mindestens einem Nutenstein 11 der oberen Aufnahmeschiene 3 verbunden, und er weist Ausnehmungen 7 auf, die vorgesehen sind, um von den Klemmfederelementen 10 des Fensterrahmens 9 hinter- oder umgriffen zu werden.

Dabei hat es sich als vorteilhaft erwiesen, die freien Partien der Schenkel der Rahmenteile 6, also jene, die den nutenförmigen Ausnehmungen 16 der Form- und Ausgleichselemente 12 abgewandt sind, zu nutzen, um, wie in Fig. 3 deutlich erkennbar, den Fensterrahmen 9 mit seinen Klemmfederelementen 10 aufzustecken und zu arretieren. Möglich ist es aber, auch diesen Bereich der Rahmenteile 6 mit Ausnehmungen 7 auszubilden und entsprechende Klemmfederelemente 10 des Fensterrahmens 9 zuzuordnen oder die Randpartie des Fensterrahmens 9 in die nutenförmige Ausnehmung 16 des Form- und Ausgleichselementes 12 einzuführen sowie zu arretieren, dies würde aber die Konstruktion und die Montage verkomplizieren und die positiven Effekte mindern. Dies insbesondere deshalb, weil gemäß der vorgeschlagenen Lösung durch Aufstecken des Fensterrahmens 9 mit seinen zugeordneten Klemmfederelementen 10 auf die Schenkel der Rahmenteile 6, bei gleichzeitigem Einführen der Klemmfederelemente 10 in die Ausnehmungen 7 des Rahmenteiles 6, und durch das anschließende Aufbringen einer senkrecht wirkenden Kraft der Fensterrahmen 9 einfach sowie sicher mittels seiner Klemmfederelemente 10 rastend festgelegt ist. Im Bedarfsfall kann der Fensterrahmen 9 mittels Schrauben an der oberen Aufnahmeschiene 3 zugeordneten Nutensteinen 11 noch zusätzlich gesichert werden, wobei als selbstverständlich angesehen wird, dass insbesondere dieser Bereich dann von einer nicht dargestellten Voutenverkleidung abgedeckt wird.

Im dargestellten Ausführungsbeispiel nehmen weitere nutenförmige Ausnehmungen 16 dieser Form- und Ausgleichselemente 12 die Randpartien von Verkleidungselementen 13, beispielsweise von Wandelementen der Innenverkleidung, arretierend auf, die sich in Richtung Fahrzeugfußboden erstrecken und dort auf den Form- und Ausgleichselementen 12 der Nutensteine 11 der unteren Aufnahmeschiene 5 aufliegen sowie befestigt sind.

Die Nutensteine 11 der mittleren und unteren Aufnahmeschiene 4; 5 weisen Gewindebolzen 17 auf, die neben dem Festlegen der Form- und Ausgleichselemente 12 auch zur Aufnahme und Befestigung aufgesetzter Ausstattungs- und/oder Ausrüstungsgegenstände 15 dienen. Dies könnten im Bereich der mittleren Aufnahmeschiene 4 nicht dargestellte Sitzlehnen- oder Haltestangenbefestigungen und im Bereich der unteren Aufnahmeschiene 5 Sitzbank- oder Heizverkleidungsbefestigungen sein, die jeweils mit ihren Aufnahmen dem/den entsprechenden Gewindebolzen 17 zugeordnet und mittels dekorativer Hutmuttern befestigt sind, so dass letztlich die gesamte Seitenwand im Fensterbereich ohne sichtbare Befestigungselemente für die Innenverkleidung ausgebildet ist.

Um diesen positiven Gesamteindruck noch zu unterstützen, sind zumindest den Form- und Ausgleichselementen 12 der Nutensteine 11 der mittleren Aufnahmeschiene 4 mit den Randpartien der Rahmenteile 6 und/oder der Fensterrahmen 9 und/oder der Verkleidungselemente 13 in Wirkverbindung stehende dekorativ ausgebildete Abdeckelemente 14 zugeordnet, und es weisen auch zumindest die sichtbaren Bereiche der Rahmenteile 6 eine dekorative Oberfläche auf.

Letztlich sollte nicht unerwähnt bleiben, dass neben anderen auch die Form- und Ausgleichselemente 12 und/oder die Distanzelemente 8 aus thermisch und/oder akustisch isolierenden Materialien bestehen, was sich insbesondere für die Betreiber der Schienenfahrzeuge positiv auswirkt.

Für den Fachmann ist leicht erkennbar, dass bereits durch eine veränderte Anordnung der nutenförmigen Ausnehmungen 16 in den Form- und Ausgleichselementen 12 auftretende geringfügige material- und/oder fertigungsbedingte Innenausbautoleranzen relativ problemlos ausgeglichen werden können, was selbstverständlich eine Ausnahme bleiben sollte aber auch nicht völlig unberücksichtigt bleiben darf. Aber auch der Einsatz veränderter Isolationsmaterialstärken bzw. veränderte Abteilbreiten verursachen durch die Möglichkeit des Einsatzes veränderter Form- und Ausgleichselemente 12 sowie angepasster Rahmenteile 6 nur einen überschaubaren Änderungsaufwand, wobei auch darauf hingewiesen wird, dass der Erfindungsgedanke nicht an die im Ausführungsbeispiel dargestellten Einzelheiten gebunden sein soll.

### [Bezugszeichenliste]

- 1: - Seitenwand
- 2: - Fensterblindfeld
- 3: - obere Aufnahmeschiene
- 4: - mittlere Aufnahmeschiene
- 5: - untere Aufnahmeschiene
- 6: - Rahmenteil
- 7: - Ausnehmung
- 8: - Distanzelement
- 9: - Fensterrahmen
- 10: - Klemmfederelement
- 11: - Nutenstein
- 12: - Form- und Ausgleichselement
- 13: - Verkleidungselement
- 14: - Abdeckelement
- 15: - Ausstattungs- bzw. Ausrüstungsgegenstand
- 16: - nutenförmige Ausnehmung
- 17: - Gewindebolzen

## Patentansprüche

1. Seitenwand für Fahrzeuge, insbesondere für Schienenfahrzeuge, die im Wesentlichen aus horizontal angeordneten, örtlich C-förmige Aufnahmeschienen aufweisenden Strangpressprofilen gebildet ist, und die Fenster- und/oder Türöffnungen sowie eine Außen- und Innenverkleidung mit erforderlicher Isolierung aufweist, **dadurch gekennzeichnet, dass** die Bereiche der Fensterblindfelder (2) mit der oberen und mittleren Aufnahmeschiene (3; 4) lösbar verbundene sowie mit Ausnehmungen (7) ausgebildete Rahmenteile (6) aufweisen, an denen die mit Klemmfederelementen (10) ausgebildeten Fensterrahmen (9) rastend festgelegt sind, wobei zumindest die Nutensteine (11) der mittleren Aufnahmeschiene (4) mit Form- und Ausgleichselementen (12) in Wirkverbindung stehen, die sowohl zur Aufnahme und Arretierung von Randpartien der Rahmenteile (6) und/oder der Fensterrahmen (9) und/oder der Verkleidungselemente (13) als auch zusätzlich zur Befestigung von aufgesetzten Ausstattungs- und/oder Ausrüstungsgegenständen (15) geeignet ausgebildet sind.

2. Seitenwand nach Anspruch 1, **dadurch gekennzeichnet, dass** die Fensterrahmen (9) mit in der oberen Aufnahmeschiene (3) angeordneten Nutensteinen (11) lösbar befestigt und die Rahmenteile (6) T-förmig ausgebildet sowie über Distanzelemente (8), sich am Rohbau abstützend, festgelegt sind.

3. Seitenwand nach Anspruch 1 und 2, **dadurch gekennzeichnet, dass** zumindest die Form- und Ausgleichselemente (12) der Nutensteine (11) der mittleren Aufnahmeschiene (4) mit parallel oder nahezu parallel zur Außenverkleidung sich erstreckenden nutenförmigen Ausnehmungen (16) ausgebildet und den Gewindebolzen (17) zumindest dieser Nutensteine (11) die Aufnahmen der Ausstattungs- und/oder Ausrüstungsgegenstände (15) zugeordnet sind.

4. Seitenwand nach einem der Ansprüche 1 bis 3, **dadurch gekennzeichnet, dass** zumindest den Form- und Ausgleichselementen (12) der Nutensteine (11) der mittleren Aufnahmeschiene (4) mit den Randpartien der Rahmenteile (6) und/oder der Fensterrahmen (9) und/oder der Verkleidungselemente (13) in Wirkverbindung stehende Abdeckelemente (14) zugeordnet und die Rahmenteile (6) mit einer dekorativen Oberfläche ausgebildet sind.

5. Seitenwand nach einem der Ansprüche 1 bis 4, **dadurch gekennzeichnet, dass** zumindest die Form- und Ausgleichselemente (12) und/oder die Distanzelemente (8) aus thermisch und/oder akustisch isolierenden Materialien bestehen.

## Claims

1. Side wall for vehicles, in particular for rail vehicles, which is essentially formed from horizontally arranged extruded profiles having C-shaped holding rails, and which has window and/or door openings and an outer and inner panelling with the required insulation, **characterized in that** the regions of the window blind casing (2) have frame parts (6) which are releasably connected to the upper and middle holding rail (3; 4) and are formed with recesses (7), to which frame parts (6) the window frames (9) designed with clamping spring elements (10) are fixed in a latching manner, wherein at least the sliding blocks (11) of the middle holding rail (4) are actively connected to form and compensating elements (12) which are suitably designed both to hold and arrest edge parts of the frame parts (6) and/or of the window frames (9) and/or of the panelling elements (13) and additionally to fix items of equipment (15) that are placed thereon.

2. Side wall according to Claim 1, **characterized in that** the window frames (9) are releasably fixed to sliding blocks (11) arranged in the upper holding rail (3) and the frame parts (6) are designed in a T-shaped manner and are fixed by spacer elements (8) which are supported on the carcass.

3. Side wall according to Claims 1 and 2, **characterized in that** at least the form and compensating elements (12) of the sliding blocks (11) of the middle holding rail (4) are designed with groove-shaped recesses (16) which extend parallel to or almost parallel to the outer panelling, and the holders for the items of equipment (15) are assigned to the threaded bolts (17) at least of these sliding blocks (11).

4. Side wall according to any of Claims 1 to 3, **characterized in that** masking elements (14) which are actively connected to the edge parts of the frame parts (6) and/or of the window frames (9) and/or of the panelling elements (13) are assigned at least to the form and compensating elements (12) of the sliding blocks (11) of the middle holding rail (4), and the frame parts (6) are formed with a decorative surface.

5. Side wall according to any of Claims 1 to 4, **characterized in that** at least the form and compensating elements (12) and/or the spacer elements (8) are made of heat-insulating and/or sound-insulating material.

## Revendications

1. Paroi latérale pour des véhicules, en particulier pour des véhicules sur rail, qui est constituée principalement de profilés extrudés disposés horizontalement, présentant localement des rails de réception en forme de C, et présente les ouvertures de fenêtre et / ou de porte, ainsi qu'un habillage extérieur et intérieur doté de l'isolation nécessaire,
**caractérisée en ce que** les zones des champs aveugles des fenêtres (2) présentent des éléments d'encadrement (6) reliés de manière amovible aux rails de réception supérieur et central (3 ; 4), et dotés d'évidements (7), sur lesquels éléments d'encadrement sont fixés par encliquetage les encadrements de fenêtre (9) dotés d'éléments de ressort de friction (10), moyennant quoi au moins les coulisseaux (11) du rail de réception central (4) coopèrent avec des éléments de forme ou de compensation (12), qui sont configurés de manière appropriée aussi bien à recevoir et bloquer les parties de bord des éléments d'encadrement (6) et / ou les encadrements de fenêtre (9) et / ou les éléments d'habillage (13) que, par ailleurs, à fixer les composants de décoration et / ou d'équipement (15) apposés.

2. Paroi latérale selon la revendication 1, **caractérisée en ce que** les encadrements de fenêtre (9) sont fixés de manière amovible avec des coulisseaux (11) ménagés dans le rail de réception supérieur (3), et **en ce que** les éléments d'encadrement (6) sont configurés en forme de T, et sont fixés par l'intermédiaire d'éléments d'écartement (8), qui reposent sur la carcasse.

3. Paroi latérale selon l'une quelconque des revendications 1 ou 2, **caractérisée en ce qu'**au moins les éléments de forme et de compensation (12) des coulisseaux (11) du rail de réception central (4) sont dotés d'évidements (16) en forme de rainures, s'étendant parallèlement ou quasiment parallèlement à l'habillage extérieur, et les logements des composants de décoration et / ou d'équipement (15) sont affectés aux tiges filetées (17) d'au moins ces coulisseaux (11).

4. Paroi latérale selon l'une quelconque des revendications 1 à 3, **caractérisée en ce qu'**au moins aux éléments de forme et de compensation (12) des coulisseaux (11) du rail de réception central (4) sont affectés des éléments de recouvrement (14) coopérant avec les parties de bord des éléments d'encadrement (6) et / ou des encadrements de fenêtre (9) et / ou des éléments d'habillage (13), et les éléments d'encadrement (6) sont dotés d'une surface décorative.

5. Paroi latérale selon l'une quelconque des revendications 1 à 4, **caractérisée en ce qu'**au moins les éléments de forme et / ou de compensation (12) et / ou les éléments d'écartement (8) sont réalisés dans des matériaux isolants d'un point de vue thermique et / ou acoustique.
